# FASCICULE DE BREVET EUROPEEN

(11) **EP 1 382 536 B1**
(45) Date de publication et mention de la délivrance du brevet: **14.06.2006**
(21) Numéro de dépôt: 03291530.8
(22) Date de dépôt: 23.06.2003
(51) Int. Cl.: B65D 25/08, B65D 81/32

(54) **Dispositif pour le mélange extemporané d'au moins deux produits**
Vorrichtung zum unmittelbaren Vermischen von mindestens zwei Produkten
Device for the extemporaneous mixture of at least two products

(30) Priorité: 15.07.2002 FR 0208915; 26.11.2002 FR 0214830
(43) Date de publication de la demande: 21.01.2004
(73) Titulaire: L'OREAL, 75008 Paris (FR)
(72) Inventeur: De Laforcade, Vincent, 78120 Rambouillet (FR)
(74) Mandataire: Schmit, Charlotte

(56) Documents cités:
- FR-A- 2 115 572
- US-A- 3 468 458
- US-A- 4 234 083
- US-A1- 2002 066 750
- PATENT ABSTRACTS OF JAPAN vol. 1999, no. 03, 31 mars 1999 (1999-03-31) & JP 10 324374 A (NISSHO CORP), 8 décembre 1998 (1998-12-08)

## Description

La présente invention a trait à un dispositif de conditionnement d'au moins un produit cosmétique. L'invention vise en particulier un dispositif pour le mélange extemporané d'au moins deux produits en vue de réaliser une composition, notamment cosmétique, telle qu'utilisée par exemple dans le domaine de la coloration capillaire.

D'autres applications toutefois peuvent être envisagées. Le dispositif peut en particulier être du type comportant un récipient contenant le produit, la distribution de ce dernier pouvant être obtenue en réponse à une pression exercée sur les parois du récipient, ou au moyen d'une pompe à actionnement manuel équipant le dispositif. Avec des dispositifs de ce type, il peut être souhaitable, notamment avec certains produits ayant une forte propension à sécher ou à s'oxyder au contact de l'air, de s'assurer de la fermeture étanche de l'orifice de distribution du dispositif de sorte que tout produit résiduel situé dans les conduits situés en amont de l'orifice de distribution soit maintenu à l'abri de l'air.

Dans d'autres domaines, tels que celui de la coloration capillaire, la préparation de bon nombre de compositions de coloration implique le mélange extemporané de deux (voire trois) produits (un colorant, un oxydant, éventuellement un parfum) qui, pour des raisons de stabilité doivent être maintenus à l'écart l'un de l'autre jusqu'au moment de l'utilisation de la composition de coloration. L'un au moins des produits peut être sous forme d'une poudre.

Ces dernières années ont vu, dans le domaine de la coloration capillaire, l'apparition de dispositifs de mélange, permettant, de manière plus ou moins automatique, le conditionnement séparé de deux produits, et leur mélange extemporané au moment de l'utilisation de la composition de coloration. A titre purement illustratif, un dispositif de ce type est décrit dans la demande de brevet FR-A-2 708 913.

De tels systèmes sont coûteux et souvent parfois compliqués à réaliser. Les étanchéités entre les deux compartiments contenant chacun des produits, est parfois difficile à réaliser. En outre, il est parfois difficile de trouver des matériaux, compatibles avec les composés à conditionner, en raison de la forte agressivité d'au moins certains de ces derniers.

Il existe également des systèmes d'un fonctionnement plus "manuel" dans lesquels chacun des produits à mélanger est conditionné dans un conditionnement qui lui est propre, notamment sous forme d'un tube ou d'un sachet. En vue de la réalisation du mélange, le consommateur verse le contenu de l'un des conditionnements dans l'autre, ou le contenu des deux conditionnements dans un troisième, à l'intérieur duquel le mélange est réalisé.

Toutes ces opérations sont fastidieuses. Le risque est grand de se salir lors de la manipulation des produits. Le risque est grand également pour que le consommateur ne respecte pas le bon dosage et soit tenté d'utilisé les quantités nécessaires à une seule application pour deux ou plusieurs applications. Il en résulte alors une coloration des cheveux qui n'est pas conforme à celle attendue.

Le brevet EP 0 606 429 décrit un système de mélange à deux chambres isolées par un premier piston en caoutchouc qui, en réponse à une pression exercée par un second piston, est poussé d'une première position dans laquelle il isole les deux produits vers une seconde position dans laquelle il délimite, en combinaison avec une surface interne d'une zone d'étranglement séparant les deux chambres, un passage apte à permettre la mise en contact des deux produits.

Les inconvénients d'une telle structure sont nombreux. Ainsi, elle est difficilement adaptée au mélange de produits non liquides, en particulier sous forme de poudres. Elle est limitée à la préparation de petits volumes. Son fonctionnement n'est pas des plus confortables, en partioulier en raison de la pression importante àexercer pour forcer le piston en caoutchouc à se déformer et s'engager dans une portion dont la section transversale est de forme différente de la forme du piston.

Aussi, est-ce un des objets de la présente invention que de réaliser un dispositif de conditionnement, en particulier pour le mélange extemporané d'au moins deux produits, qui résolve en tout ou partie les problèmes évoqués ci-avant en référence aux systèmes conventionnels discutés ci-avant.

C'est en particulier un objet de l'invention que de réaliser un tel dispositif qui soit simple à utiliser et qui puisse être produit à faible coût de revient.

C'est un autre objet de l'invention que de réaliser un tel dispositif qui limite les risques de mauvaise utilisation, et qui de ce fait, réduit les risques d'obtenir un mélange dont les propriétés ne sont pas conformes à ce qui est attendu.

D'autres objets encore apparaîtront dans la description détaillée qui suit.

Selon l'invention, le dispositif est défini par les caractéristiques de la revendication 1 divisée en deux parties à l'égard de l'art antérieur selon le document US-A-2002/0 066 750.

Par "fluidique", on entend "hydraulique" (liquide) ou "pneumatique" (air).

Le passage peut être un passage situé en amont d'un orifice de sortie du dispositif, lequel passage, en dehors des phases de distribution du produit, doit être maintenu fermé de manière aussi étanche que possible, afin d'éviter que tout produit résiduel situé en amont de l'orifice de sortie ne sèche ou ne s'oxyde au contact de l'air.

Alternativement, le passage peut être un passage formé entre deux compartiments formés par le dispositif. Selon cette variante, le dispositif délimite un premier compartiment contenant un premier produit, et un second compartiment, apte à être disposé au moins en partie au dessus du premier, et contenant un second produit, un premier organe de séparation étant apte à passer d'une première position dans laquelle il isole le premier produit du second à une seconde position dans laquelle le premier produit est mis en contact avec le second, le dispositif étant configuré de manière à ce que le passage du premier organe de séparation de la première à la seconde position résulte, à l'équilibre sensible des pressions entre les premier et second compartiments, d'une réduction de volume, notamment multidirectionnelle, dudit premier organe de séparation en réponse à une surpression générée à l'intérieur de l'un et/ou l'autre desdits premier et second compartiments.

Ainsi, l'organe de séparation est tel, qu'il assure la séparation physique des deux produits. En revanche, il doit permettre à l'équilibre des pressions de se faire.

Dans la pratique, plus le niveau d'étanchéité requis pour assurer la séparation physique des deux produits est faible, plus la surpression à engendrer sera faible, et plus le fonctionnement sera confortable. Pour cette raison, au moins le produit contenu dans le second compartiment et qui, lorsque le second compartiment est au dessus du premier, repose sur l'organe de séparation, est de préférence sous forme d'une poudre. L'autre produit peut être notamment sous forme liquide.

Du fait de cette configuration du dispositif, la réalisation du mélange est extrêmement simple à mettre en oeuvre.

En particulier, la pression fluidique s'exerçant de manière sensiblement uniforme sur toute la surface libre de l'organe de séparation, une faible surpression suffit à provoquer le passage de ce dernier de la première à la seconde position.

Tel n'est pas le cas dans les systèmes du type de celui décrit en référence au brevet EP 0 606 429, et dans lesquels, le bouchon de séparation est forcé à se déplacer en réponse à une pression exercée de manière unilatérale, la pression étant en outre transmise via le produit situé entre le bouchon de séparation et le piston pousseur. Une telle pression s'exerçant sur le produit, pris en sandwich entre le bouchon et le piston, peut être néfaste au produit, en particulier lorsqu'il s'agit d'une poudre.

De préférence, la réduction de volume se traduit au moins par une réduction de la surface du premier organe de séparation, transversalement à un axe longitudinal du dispositif, et ce sur toute sa hauteur axiale. Ainsi, dans la première position, l'organe de séparation est de suffisamment grand diamètre pour tenir en place par léger serrage, en dépit du poids du second produit disposé au dessus. En réponse à la pression s'exerçant de manière multidirectionnelle, l'organe de séparation se comprime dans toutes les directions, en particulier radialement à son axe. De ce fait, il n'est plus serrant, et, sous l'effet de son poids, ajouté au poids du second produit, il tombe avec ce dernier dans le premier récipient. Les deux produits sont alors au contact l'un de l'autre.

Dans le cas d'un organe de séparation de section transversale circulaire, une réduction de diamètre de quelques 10^{emes} de mm suffit à l'obtention du résultat.

Dans la pratique, la pression qui s'exerce sur l'organe de séparation étant sensiblement uniforme sur toute sa surface extérieure, on observe également une légère diminution de la hauteur axiale de l'organe de séparation. Dans ce dernier cas, la réduction de volume est multidirectionnelle. L'organe de séparation est réalisé dans un matériau apte à se rétracter sous l'effet de cette surpression, il est donc apte à réduire de volume.

De préférence, la surpression est générée dans le premier compartiment lorsque ce dernier est en dessous du second, le niveau de premier produit dans le premier compartiment étant tel que le passage de la première à la seconde position s'opère avant que le premier produit ne vienne au contact dudit premier organe de séparation. La pression qui s'exerce sur l'organe de séparation est pneumatique.

Alternativement, la surpression peut être exercée sur le compartiment disposé au dessus de l'autre. Dans l'hypothèse où le produit contenu dans le compartiment du dessus est un liquide, de densité supérieure à la densité du matériau formant l'organe de séparation, alors, en réponse à la surpression, l'organe de séparation diminue de volume, et n'est plus retenu dans la position où il isole les deux compartiments. Il remonte alors à la surface du liquide au fur et à mesure que celui-ci se mélange avec le produit contenu dans l'autre compartiment. Dans ce cas de figure, la pression qui s'exerce sur l'organe de séparation est hydraulique.

Préférentiellement, le premier organe de séparation est constitué au moins pour partie d'un élément formé d'un matériau compressible élastiquement en réponse à ladite surpression, et dont au moins une partie de la surface externe est imperméable. Par "imperméable", on entend imperméable au fluide pressuriseur, en particulier à l'air.

De préférence encore, le matériau est un matériau alvéolaire à cellules fermées. Il peut s'agir notamment d'une mousse de polyéthylène, de polyester ou de polyuréthane.

De préférence, dans la deuxième position, ledit premier organe de séparation flotte à la surface du mélange. Ainsi, l'organe de séparation ne perturbe pas la distribution du mélange.

Comme indiqué précédemment, le premier organe de séparation est de préférence disposé à l'intérieur d'un passage formé entre les premier et second compartiments et est, préalablement à ladite surpression, maintenu dans ladite première position, par compression partielle selon au moins une direction transversale audit passage, au contact d'une surface interne délimitant ledit passage. En dépit de cette légère compression de l'organe de séparation, l'air peut passer entre la surface latérale de l'organe de séparation et la surface interne du passage, autorisant ainsi la réalisation de l'équilibre des pressions.

A l'équilibre des pressions, la pression du premier compartiment et du deuxième compartiment, sont sensiblement identiques et chacune en surpression relativement à la pression initiale de ces compartiments. L'organe de séparation disposé entre ces deux compartiments est de fait comprimé dans au moins deux directions opposées, par exemple la pression est au moins appliquée sur deux faces opposées de cet organe venant au contact de la surface interne du passage

Selon un mode de réalisation préféré, l'une au moins des parois délimitant l'un et/ou l'autre desdits premier et second compartiments est déformable élastiquement de manière à pouvoir générer ladite surpression en réponse à une pression exercée, latéralement ou axialement, sur ladite paroi déformable élastiquement.

De manière plus spécifique, au moins une partie de l'un et/ou l'autre desdits premier et second compartiments peut former un soufflet. Dans ce cas, la pression à exercer est axiale.

Alternativement, le compartiment à l'intérieur duquel est générée la surpression est délimité par un récipient à parois compressibles élastiquement. Dans ce cas, la pression à exercer est transversale à l'axe.

Selon un mode de réalisation spécifique, le premier compartiment est délimité par un premier récipient, le second compartiment étant délimité par un second récipient, apte à être monté sur le premier, notamment par vissage ou encliquetage.

Le second récipient comporte alors une ouverture qui, lorsque ledit premier organe de séparation est dans la première position, est isolée du second produit par ledit premier organe de séparation.

Avantageusement, ladite ouverture, préalablement au montage du second récipient sur le premier, est obturée de manière amovible par moyen de fermeture, notamment sous forme d'un bouchon, en particulier vissé.

Des moyens sont prévus pour, préalablement au montage du second récipient sur le premier, maintenir à position fixe ledit premier organe de séparation.

De tels moyens d'immobilisation peuvent être constitués :
i) d'une part, une portion du bouchon ; et
ii) d'autre part, d'une butée axiale située du côté du premier organe de séparation opposé au bouchon.

Ainsi, tant que le bouchon est en place sur le second récipient, il immobilise axialement l'organe de séparation. Une fois le bouchon enlevé, lors du positionnement du second récipient au dessus du premier, le second produit est retenu à l'intérieur du second récipient par l'organe de séparation.

Avantageusement, le second compartiment est délimité par un élément formant un embout d'application pour le mélange desdits produits.

De préférence, le second compartiment est apte à communiquer avec un orifice de distribution qui, préalablement au mélange, est obturé par un organe de fermeture, notamment sous forme d'un élément auto-cassable.

Selon un autre mode de réalisation, le dispositif forme un troisième compartiment apte à être disposé au moins en partie au dessus du deuxième et contenant un troisième produit, lesdits premier, second, et troisième produits étant isolés deux à deux par ledit premier organe de séparation et par un second organe de séparation, lesdits premier et second organes de séparation étant aptes à passer chacun d'une première position dans laquelle ils isolent deux à deux lesdits premier, second, et troisième produits, à une seconde position dans laquelle les trois produits sont mis au contact les uns avec les autres, le passage des premier et second organe de séparation de la première position à la seconde résultant, à l'équilibre sensible des pressions entre les compartiments qu'ils séparent respectivement, d'une réduction de volume multidirectionnelle desdits premier et second organe de séparation en réponse à une surpression générée à l'intérieur de l'un et/ou l'autre desdits premier, second, et troisième compartiments.

De préférence, le mélange est réalisé en positionnant le dispositif de sorte que le deuxième compartiment soit au dessus du premier, le troisième, au dessus du second, et en pressurisant le premier.

Les deuxième et troisième produits peuvent être conditionnés de manière séparée l'un de l'autre, dans le même récipient, en particulier dans un embout applicateur.

Avantageusement, le (ou les) produit(s) contenu(s) dans le (ou les) compartiment(s) autre(s) que celui à l'intérieur duquel est générée ladite surpression, est (sont) sous forme pulvérulente. Ainsi, le premier produit peut être un oxydant sous forme liquide. Le second produit peut être un colorant sous forme d'une poudre. Le troisième produit peut être une composition parfumante, sous forme d'une poudre également.

Selon un autre aspect, la présente demande concerne un dispositif pour le mélange extemporané d'au moins deux produits, le dispositif formant un premier compartiment contenant un premier produit et un second compartiment, apte à être disposé au moins en partie au dessus du premier, et contenant un second produit, un organe de séparation étant apte à passer d'une première position dans laquelle il isole le premier produit du second à une seconde position dans laquelle le premier produit est mis en contact avec le second, le dispositif étant configuré de manière à ce que le passage de l'organe de séparation de la première position à la seconde résulte d'une surpression générée dans l'un ou l'autre desdits premier et second compartiments, caractérisé en ce que ledit organe de séparation, lors de son passage de la première position à la seconde, se déplace en direction du compartiment à l'intérieur duquel est générée la surpression.

Comme indiqué précédemment, le dispositif selon l'invention peut être utilisé pour la réalisation d'un mélange destiné à former une composition cosmétique notamment pour la coloration capillaire.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 est une vue éclatée d'un dispositif selon un premier mode de réalisation de l'invention ;
- la figure 2 est une vue en coupe du dispositif de la figure 1 ;
- les figures 3A-3F illustrent les principales étapes de fonctionnement du dispositif des figures 1 et 2.
- la figure 4 est une vue en coupe d'un dispositif selon un second mode de réalisation de l'invention ; et
- les figures 5A-5D illustrent les principales étapes de fonctionnement du dispositif de la figure 4.

Le dispositif 1 représenté aux figures 1 et 2 comprend un récipient 2 dont une extrémité se termine par un fond 3. Une partie 4 du corps du récipient, adjacente au fond 3, est configurée sous forme d'un soufflet. Le récipient 2 délimite un logement 9 destiné à contenir un oxydant de coloration sous forme liquide.

L'extrémité du récipient opposée au fond 3 se termine par un col fileté 5 délimitant une ouverture 6.

Le récipient 2 est obtenu par extrusion soufflage en polyéthylène ou en polypropylène.

En position de stockage et/ou transport du dispositif 1, le récipient 2 est fermé par un bouchon 7 dont la surface interne comporte un filetage apte à coopérer avec le filetage du col 5. De manière classique, le bouchon 7 comporte une jupe d'étanchéité 8.

Le dispositif 1 comprend également un embout applicateur 10.

L'embout applicateur 10 est constitué d'un élément creux de forme allongée, dont une portion 11 est de section transversale diminuant progressivement en direction d'une ouverture de faible section 19, fermée par un embout auto-cassable 40.

Au voisinage de son extrémité opposée à l'embout auto-cassable 40, l'embout applicateur 10 comprend une première portion cylindrique 13, de diamètre supérieur au plus grand diamètre de la portion 11, et séparée de cette dernière par un épaulement 14.

Du côté de la première portion cylindrique 13, opposé à la portion 11, l'embout applicateur 10 forme une seconde portion cylindrique 15 de diamètre interne supérieur au diamètre interne de la première portion cylindrique 13. Un bord libre de la portion cylindrique 15 délimite une ouverture 45 pour l'embout applicateur 10.

La seconde portion cylindrique 15 est séparée de la première 13 par un épaulement 16.

La surface interne de la seconde portion cylindrique 15 comporte un pas de vis 17. A l'intérieur de la portion cylindrique 15, est formée une jupe d'étanchéité 18, s'étendant axialement depuis l'épaulement 16, en direction de l'extrémité de l'embout 10, opposée à l'embout auto-cassable 40.

L'embout applicateur 10 est obtenu par injection d'un matériau thermoplastique rigide, tel qu'un polyamide, un polystyrène, un polycarbonate, un polypropylène, un acrylobutadiène styrène (ABS), ou un polystyrène acrylonitrile (SAN).

Après introduction d'une poudre colorante dans le logement 12 délimité par la portion 11 de l'embout applicateur, un bloc de mousse de polyuréthane à cellules fermées 20 est disposé à l'intérieur de la portion cylindrique 13. Le bloc de mousse 20 est de hauteur sensiblement identique à celle de la portion cylindrique 13. Le mouvement d'insertion du bloc de mousse à l'intérieur de l'embout 10 est limité par la présence de l'épaulement 14, contre lequel vient en butée une surface 21 du bloc de mousse 20.

Le diamètre au repos du bloc de mousse 20 est légèrement supérieur au diamètre interne de la portion cylindrique 13 de manière à être légèrement comprimé latéralement à l'intérieur de la portion cylindrique 13. Le degré de compression est suffisant pour permettre au bloc de mousse 20 de tenir de lui même à l'intérieur de la portion cylindrique 13 en dépit du poids de poudre dans la partie 11 de l'embout applicateur 10.

Pendant le stockage et/ou transport, l'extrémité de l'embout 10 est fermée par un bouchon 30 dont une surface extérieure comporte un filetage 31 apte à coopérer avec le pas de vis 17 de l'embout 10. Une paroi transversale 32 du bouchon 30 est disposée de manière à venir sensiblement au contact de la surface 22 du bloc de mousse, opposée à la surface 21.

Une paroi extérieure 33, concentrique à la paroi annulaire sur laquelle est formé le filetage 31, permet la manipulation du bouchon 30.

Le fonctionnement du dispositif 1 qui vient d'être décrit va maintenant être expliqué en référence aux figures 3A-3F.

A la figure 3A, le récipient 2 a été débarrassé de son bouchon 7. L'embout 10 a été débarrassé de son bouchon 30. Même en position tête en haut, le bloc de mousse 20 tient par légère compression à l'intérieur de la partie cylindrique 13 de l'embout 10, et ce, en dépit du poids de la poudre qui, de ce fait, est retenue à l'intérieur du logement 12.

A la figure 38, l'embout 10 est vissé sur le récipient 2.

A la figure 3C, une pression axiale est exercée sur le fond 3 du récipient 2 de manière à comprimer axialement la partie 4 formant soufflet. Il en résulte une surpression à l'intérieur du récipient 2. Du fait de l'absence d'étanchéité à l'air tout autour du bloc de mousse 20, les pressions s'équilibrent entre le logement 9 et le logement 12. De ce fait, la surpression s'exerce de manière sensiblement uniforme sur l'intégralité de la surface extérieure du bloc de mousse 20. Celui-ci se comprime de manière multidirectionnelle. II en résulte en particulier une réduction de son diamètre extérieur, suffisante pour qu'il ne soit plus retenu à l'intérieur de la portion cylindrique 13. Il tombe alors sous l'effet de son poids, ajouté au poids de poudre contenu dans le logement 12.

A la figure 3D, les deux produits sont en mélange à l'intérieur du récipient 2. Le bloc de mousse 20 flotte à la surface du mélange. Le mélange peut être homogénéisé en agitant le dispositif 1 de manière adéquate.

A la figure 3E, l'ouverture 19 de l'embout applicateur 10 est dégagée en cassant l'embout auto-cassable 40.

A la figure 3F, le mélange est appliqué de manière classique sur les cheveux en s'aidant de la portion formant soufflet 4 pour précipiter la sortie du mélange via l'ouverture 19.

Dans l'hypothèse où l'on souhaite utiliser le dispositif qui vient d'être décrit avec deux liquides, il peut être avantageux :
i) de prévcir sur la surface interne de l'épaulement 14, une nervure annulaire (non représentée), de manière à réduire les risques de formation, avant utilisation du dispositif, d'un film liquide entre la surface latérale du bloc de mousse 20 et la surface interne de la portion cylindrique 13 ; et
ii) de réaliser le mélange en position tête en bas du dispositif, le matériau formant le bloc de mousse 20 étant de densité inférieure à celle du liquide contenu dans le récipient 2.

Le mode de réalisation de la figure 4 à laquelle il est maintenant fait référence se distingue du précédent principalement en ce que :
i) le récipient 2 est à parois déformables élastiquement en réponse à une pression exercée sur le récipient, de façon sensiblement perpendiculaire à l'axe X ; et
ii) sensiblement à mi-hauteur entre la portion cylindrique 13 de l'embout 10, et l'embout auto-cassable 40, l'embout applicateur 10 présente une autre portion cylindrique 41, de diamètre interne légèrement inférieur au diamètre interne de la portion cylindrique 13. La portion cylindrique 41 est séparée de la portion de l'embout applicateur adjacente à l'élément auto-cassable 40 par un épaulement annulaire 42. A l'intérieur de la portion cylindrique 41 est disposé un bloc de mousse 50 similaire au bloc de mousse 20, et dont une face 51 est en butée axiale contre l'épaulement 42. Ainsi, en position montée de l'embout applicateur 10 sur le récipient 2, le bloc de mousse 20 sépare le compartiment 9 délimité par le récipient 2 du compartiment 12 formé en partie basse de l'embout applicateur 10. Le bloc de mousse 50 sépare le compartiment 12 d'un compartiment 43 formé en partie haute de l'embout applicateur. Le compartiment 9 contient un oxydant de coloration sous forme liquide. Le compartiment 12 contient un colorant sous forme d'une poudre. Le compartiment 43 contient un agent parfumant sous forme d'une poudre.

Le reste du dispositif est similaire à ce qui a été décrit en référence au mode de réalisation précédent. De ce fait, sa description détaillée ne sera pas reprise ici.

A l'utilisation, dans un premier temps, tout se passe conformément à ce qui a été décrit pour le premier mode de réalisation en référence aux figures 3A et 3B.

Le reste du processus est illustré en référence aux figures 5A-5D auxquelles il est maintenant fait référence.

A la figure 5A, le compartiment 9 est pressurisé en réponse à une pression exercée transversalement sur les parois déformables du récipient 2. Il en résulte une surpression à l'intérieur du récipient 2. Du fait de l'absence d'étanchéité à l'air tout autour du bloc de mousse 20 et du bloc de mousse 50, les pressions s'équilibrent de manière quasi-instantanée entre les logements 9, 12, et 43. De ce fait, la surpression s'exerce de manière sensiblement uniforme sur l'intégralité de la surface extérieure des blocs de mousse 20 et 50. Ceux-ci se compriment de manière multidirectionnelle. Il en résulte en particulier une réduction de leur diamètre extérieur, suffisante pour qu'il ne soient plus retenus à l'intérieur de leur portions cylindriques respectives 13 et 41. Il tombent alors sous l'effet de leur poids, ajouté au poids de poudre contenu respectivement dans les logements 12 et 43.

Dans la pratique, les deux blocs de mouse tombent de manière légèrement séquentielle, le bloc 20 tombant avant le bloc 50.

A la figure 5B, les trois produits sont en mélange à l'intérieur du logement 9. Les blocs de mousse 20 et 50 flottent à la surface du mélange. Le mélange peut être homogénéisé en agitant le dispositif 1 de manière adéquate.

A la figure 5C, l'ouverture 19 de l'embout applicateur 10 est dégagée en cassant l'embout auto-cassable 40.

A la figure 5D, le mélange est appliqué de manière classique sur les cheveux en comprimant le corps déformable du récipient 2 pour précipiter la sortie du mélange via l'ouverture 19.

Dans la description détaillée qui précède, il a été fait référence à des modes de réalisation préférés de l'invention. Il est évident que des variantes peuvent y être apportées sans s'écarter de l'objet de l'invention telle que revendiqué ci-après.

## Revendications

1. Dispositif (1) pour le conditionnement d'au moins un produit, notamment cosmétique, le dispositif comportant :
i) au moins un premier compartiment (9, 12) destiné à contenir ledit produit ;
il) un second compartiment relié par un passage (13) au premier compartiment ;
iii) un organe (20), au moins en partie compressible élastiquement, disposé dans ledit passage (13) du dispositif ; et
iv) des moyens (2, 3) pour, en réponse à une commande d'actionnement manuelle, générer une surpression fluidique, **caractérisé en ce que** la surpression fluidique, sur au moins une pa ie de l'organe compressible élastiquement (20), s'applique selon au moins deux directions opposées, de manière à provoquer une réduction de volume de l'organe compressible pour dégager au moins en partie ledit passage.

2. Dispositif (1) selon la revendication 1 **caractérisé en ce que** :
a) le premier compartiment (9) contient un premier produit et le second compartiment (12), apte à être disposé au moins en partie au dessus du premier compartiment, contient un second produit ;
b) ledit organe compressible élastiquement forme un premier organe de séparation (20), apte à passer d'une première, position dans laquelle il isole le premier produit du second à une seconde position dans laquelle le premier produit est mis en contact avec le second, le dispositif étant configuré de manière à ce que le passage du premier organe de séparation (20) de la première position à la seconde résulte, à l'équilibre sensible des pressions entre les premier et second compartiments, d'une réduction de volume dudit premier organe de séparation (20) en réponse à une surpression générée à l'intérieur de l'un et/ou l'autre desdits premier et second compartiments (9, 12).

3. Dispositif (1) selon la revendication 1 ou 2 **caractérisé en ce que** la réduction de volume de l'organe compressible (20) se traduit au moins par une réduction de la surface d'une section transversale à l'axe du passage (13), dudit organe compressible élastiquement (20).

4. Dispositif (1) selon la revendication 2 ou 3 **caractérisé en ce qu'**il est configuré de manière à ce que le passage dudit premier organe de séparation (20) de la première à la seconde position résulte d'une surpression générée dans le premier compartiment (9) lorsque ce dernier est en dessous du second (12), le niveau de premier produit dans le premier compartiment (9) étant tel, que le passage de la première à la seconde position s'opère avant que le premier produit ne vienne au contact dudit premier organe de séparation (20) .

5. Dispositif (1) selon l'une quelconque des revendications 1 à 4 **caractérisé en ce que** l'organe compressible élastiquement (20) présente une surface externe qui, au moins pour partie, est imperméable.

6. Dispositif (1) selon la revendication 5 **caractérisé en ce que** l'organe compressible élastiquement (20) est, au moins pour partie, formé d'un matériau alvéolaire à cellules fermées.

7. Dispositif (1) selon la revendication 6 **caractérisé en ce que** le matériau alvéolaire à cellules fermées est une mousse de polyéthylène, de polyester ou de polyuréthane.

8. Dispositif (1) selon la revendication 2 et l'une quelconque des revendications 3 à 7 **caractérisé en ce que**, dans la deuxième position, ledit premier organe de séparation (20) flotte à la surface du mélange.

9. Dispositif (1) selon la revendication 2 et l'une quelconque des revendications 3 à 8 **caractérisé en ce que** le premier organe de séparation (20) est disposé à l'intérieur d'un passage (13) formé entre les premier et second compartiments et est, préalablement à ladite surpression, maintenu dans ladite première position, par compression partielle selon au moins une direction transversale audit passage, au contact d'une surface interne délimitant ledit passage.

10. Dispositif (1) selon l'une quelconque des revendications 1 à 9 **caractérisé en ce que** l'une au moins des parois délimitant ledit compartiment (9, 12) ou l'un desdits compartiments est déformable élastiquement de manière à pouvoir générer ladite surpression en réponse à une pression exercée, latéralement ou axialement, sur ladite paroi déformable élastiquement.

11. Dispositif (1) selon l'une quelconque des revendications 1 à 10 **caractérisé en ce que** au moins une partie (4) dudit compartiment (9, 12) ou de l'un desdits compartiments forme soufflet.

12. Dispositif (1) selon la revendication 2 et l'une quelconque des revendications 3 à 11 **caractérisé en ce que** le premier compartiment (9) est délimité par un premier récipient (2), le second compartiment (12) étant délimité par un second récipient (10), apte à être monté sur le premier, notamment par vissage ou encliquetage.

13. Dispositif (1) selon la revendication 12 **caractérisé en ce que** le second récipient (10) comporte une ouverture (45) qui, lorsque ledit premier organe de séparation (20) est dans la première position, est isolée du second produit par ledit premier organe de séparation (20).

14. Dispositif (1) selon la revendication 13 **caractérisé en ce que** ladite ouverture (45), préalablement au montage du second récipient sur le premier, est obturée de manière amovible par moyen de fermeture (30), notamment sous forme d'un bouchon, en particulier vissé.

15. Dispositif (1) selon la revendication 13 ou 14 **caractérisé en ce que** des moyens (14, 32) sont prévus pour, préalablement au montage du second récipient (10) sur le premier (2), maintenir à position fixe ledit premier organe de séparation (20).

16. Dispositif (1) selon la revendication 15 **caractérisé en ce que** lesdits moyens d'immobilisation sont constitués :
i) d'une part, d'une portion (32) du bouchon (30); et
ii) d'autre part, d'une butée axiale (14) située du côté du premier organe de séparation (20) opposé au bouchon (30).

17. Dispositif (1) selon la revendication 2 et l'une quelconque des revendications 3 à 16 **caractérisé en ce que** le second compartiment (12) est délimité par un élément (10) formant un embout d'application pour le mélange desdits produits.

18. Dispositif (1) selon la revendication 17 **caractérisé en ce que** le second compartiment est apte à communiquer avec un orifice de distribution (19) qui, préalablement au mélange, est obturé par un organe de fermeture (40), notamment sous forme d'un élément auto-cassable.

19. Dispositif (1) selon la revendication 2 et l'une quelconque des revendications 3 à 18 **caractérisé en ce qu'**il forme un troisième compartiment (43), apte à être disposé au moins en partie au dessus du deuxième (12), et contenant un troisième produit, lesdits premier, second, et troisième produits étant isolés deux à deux par ledit premier organe de séparation (20) et par un second organe de séparation (50), lesdits premier et second organes de séparation (20, 50) étant aptes à passer chacun d'une première position dans laquelle ils isolent deux à deux lesdits premier, second, et troisième produits, à une seconde position dans laquelle les trois produits sont mis au contact les uns avec les autres, le passage des premier et second organe de séparation de la première position à la seconde résultant, à l'équilibre sensible des pressions entre les deux compartiments qu'ils isolent respectivement, d'une réduction de volume multidirectionnelle desdits premier et second organe de séparation (20, 50) en réponse à une surpression générée à l'intérieur de l'un et/ou l'autre desdits premier, second, et troisième compartiments (9, 12, 43).

20. Dispositif (1) selon la revendication 2 et l'une quelconque des revendications 3 à 19 **caractérisé en ce que** le (ou les) produit(s) contenu(s) dans le (ou les) compartiment(s) (12, 43) autre(s) que celui (9) à l'intérieur duquel est générée ladite surpression, est (sont) sous forme pulvérulente.

21. Dispositif (1) pour le mélange extemporané d'au moins deux produits, le dispositif formant un premier compartiment (9) contenant un premier produit et un second compartiment (12), apte à être disposé au moins en partie au dessus du premier, et contenant un second produit, un premier organe de séparation (20) étant apte à passer d'une première position dans laquelle il isole le premier produit du second à une seconde position dans laquelle le premier produit est mis en contact avec le second, le dispositif étant configuré de manière à ce que le passage de l'organe de séparation (20) de la première position à la seconde résulte d'une surpression générée dans l'un ou l'autre desdits premier et second compartiments, **caractérisé en ce que** ledit organe de séparation (20), lors de son passage de la première position à la seconde, se déplace en direction du compartiment à l'intérieur duquel est générée la surpression.

22. Utilisation d'un dispositif (1) selon l'une quelconque des revendications qui précèdent pour la réalisation d'un mélange destiné à former une composition cosmétique, notamment pour la coloration capillaire.

## Claims

1. Device (1) for packaging at least one product, particularly a cosmetic product, the device comprising:
i) at least one first compartment (9, 12) intended to contain the said product;
ii) a second compartment connected by a passage (13) to the first compartment;
ii) a member (20), at least partially elastically compressible, positioned in the said passage (13) of the device; and
iii) means (2, 3) for, in response to a manual actuating command, generating a fluidic overpressure, **characterized in that** the fluidic overpressure on at least part of the elastically compressible member (20) is applied in at least two opposite directions so as to cause a reduction in volume of the compressible member in order to at least partially uncover the said passage.

2. Device (1) according to Claim 1, **characterized in that**:
a) the first compartment (9) contains a first product and the second compartment (12), able to be positioned at least partially above the first compartment, contains a second product;
b) the said elastically compressible member forms a first dividing member (20) able to move from a first position in which it isolates the first product from the second into a second position in which the first product is brought into contact with the second, the device being configured in such a way that the movement of the first dividing member (20) from the first position to the second results, if the pressures in the first and second compartments are substantially equal, from a reduction in volume of the said first dividing member (20) in response to an overpressure generated inside one and/or other of the said first and second compartments (9, 12).

3. Device (1) according to Claim 1 or 2, **characterized in that** the reduction in volume of the compressible member (20) is manifested at least in a reduction in the surface area of a section transverse to the axis of the passage (13) of the said elastically compressible member (20).

4. Device (1) according to Claim 2 or 3, **characterized in that** it is configured in such a way that the movement of the said first dividing member (20) from the first to the second position results from an overpressure generated in the first compartment (9) when the latter is under the second (12), the level of first product in the first compartment (9) being such that the movement from the first to the second position occurs before the first product comes into contact with the said first dividing member (20).

5. Device (1) according to any one of Claims 1 to 4, **characterized in that** the elastically compressible member (20) has an external surface which is at least partially impermeable.

6. Device (1) according to Claim 5, **characterized in that** the elastically compressible member (20) is at least partially formed from a closed-cell cellular material.

7. Device (1) according to Claim 6, **characterized in that** the closed-cell cellular material is a polyethylene, polyester or polyurethane foam.

8. Device (1) according to Claim 2 and any one of Claims 3 to 7, **characterized in that**, in the second position, the said first dividing member (20) floats on the surface of the mixture.

9. Device (1) according to Claim 2 and any one of Claims 3 to 8, **characterized in that** the first dividing member (20) is positioned inside a passage (13) formed between the first and second compartments and, prior to the said overpressure, is kept in the said first position by partial compression in at least one direction transverse to the said passage in contact with an internal surface delimiting the said passage.

10. Device (1) according to any one of Claims 1 to 9, **characterized in that** at least one of the walls delimiting the said compartment (9, 12) or one of the said compartments is elastically deformable so as to be able to generate the said overpressure in response to pressure exerted laterally or axially on the said elastically deformable wall.

11. Device (1) according to any one of Claims 1 to 10, **characterized in that** at least part (4) of the said compartment (9, 12) or one of the said compartments forms a bellows.

12. Device (1) according to Claim 2 and any one of Claims 3 to 11, **characterized in that** the first compartment (9) is delimited by a first container (2), the second compartment (12) being delimited by a second container (10) able to be mounted on the first, particularly by screw-fastening or snap-fastening.

13. Device (1) according to Claim 12, **characterized in that** the second container (10) comprises an opening (45) which, when the first dividing member (20) is in the first position, is isolated from the second product by the said first dividing member (20).

14. Device (1) according to Claim 13, **characterized in that** the said opening (45), before the second container is mounted on the first, is closed off removably by shut-off means (30), particularly in the form of a cap, especially a screw cap.

15. Device (1) according to Claim 13 or 14, **characterized in that** means (14, 32) are provided for keeping the said first dividing member (20) in a fixed position before the second container (10) is mounted on the first (2).

16. Device (1) according to Claim 15, **characterized in that** the said immobilizing means consist:
i) on the one hand, of a portion (32) of the cap (30); and
ii) on the other hand, of an axial stop (14) situated on the opposite side of the first dividing member (20) to the cap (30).

17. Device (1) according to Claim 2 and any one of Claims 3 to 16, **characterized in that** the second compartment (12) is delimited by an element (10) that forms a nozzle for applying the mixture of the said products.

18. Device (1) according to Claim 17, **characterized in that** the second compartment is able to communicate with a dispensing orifice (19) which, before mixing, is closed off by a shut-off member (40), particularly in the form of a snap-off element.

19. Device (1) according to Claim 2 and any one of Claims 3 to 18, **characterized in that** it forms a third compartment (43) able to be positioned at least partially above the second (12) and containing a third product, the said first, second and third products being isolated one from the next by the said first dividing member (20) and by a second dividing member (50), the said first and second dividing members (20, 50) each being able to move from a first position in which they isolate the said first, second and third products one from the next into a second position in which the three products are brought into contact with one another, the movement of the first and second dividing members from the first position into the second resulting, if the pressures between the two compartments that they respectively isolate are equal, from a multidirectional reduction in volume of the said first and second dividing members (20, 50) in response to an overpressure generated inside one and/or other of the said first, second and third compartments (9, 12, 43).

20. Device (1) according to Claim 2 and any one of Claims 3 to 19, **characterized in that** the product(s) contained in the compartment(s) (12, 43) other than the compartment (9) in which the said overpressure is generated is (are) in pulverulent form.

21. Device (1) for the extemporaneous mixing of at least two products, the device forming a first compartment (9) containing a first product and a second compartment (12) able to be positioned at least partially above the first and containing a second product, a dividing member (20) being able to move from a first position in which it isolates the first product from the second into a second position in which the first product is brought into contact with the second, the device being configured in such a way that the movement of the dividing member (20) from the first position to the second results from an overpressure generated in one or other of the said first and second compartments, **characterized in that** the said dividing member (20), as it moves from the first position to the second, moves towards the compartment in which the overpressure is generated.

22. Use of a device (1) according to any one of the preceding claims for producing a mixture intended to form a cosmetic composition, particularly for colouring hair.

## Patentansprüche

1. Vorrichtung (1) zur Verpackung mindestens eines insbesondere kosmetischen Produkts, wobei die Vorrichtung aufweist:
i) mindestens ein erstes Abteil (9, 12), das dazu bestimmt ist das Produkt zu enthalten;
ii) ein zweites Abteil, das über einen Durchlass (13) mit dem ersten Abteil verbunden ist;
iii) ein zumindest zum Teil elastisch zusammendrückbares Element (20), das im Durchlass (13) der Vorrichtung angeordnet ist; und
iv) Mittel (2, 3), um als Reaktion auf eine manuelle Betätigungssteuerung einen Fluidüberdruck zu erzeugen,
**dadurch gekennzeichnet, dass** der Fluidüberdruck auf mindestens einen Teil des elastisch zusammendrückbaren Elements (20) gemäß mindestens zwei einander entgegengesetzten Richtungen angelegt wird, um eine Volumenreduzierung des zusammendrückbaren Elements zu bewirken, um den Durchlass zumindest zum Teil freizugeben.

2. Vorrichtung (1) nach Anspruch 1, **dadurch gekennzeichnet, dass**:
a) das erste Abteil (9) ein erstes Produkt enthält und das zweite Abteil (12), das zumindest zum Teil über dem ersten Abteil angeordnet werden kann, ein zweites Produkt enthält,
b) das elastisch zusammendrückbare Element ein erstes Trennelement (20) bildet, das in der Lage ist, von einer ersten Stellung, in der es das erste Produkt vom zweiten isoliert, in eine zweite Stellung überzugehen, in der das erste Produkt mit dem zweiten zusammengeführt wird, wobei die Vorrichtung so konfiguriert ist, dass der Übergang des ersten Trennelements (20) von der ersten in die zweite Stellung, bei deutlichem Druckausgleich zwischen dem ersten und dem zweiten Abteil, aufgrund einer Volumenreduzierung des ersten Trennelements (20) als Reaktion auf einen im Inneren des einen und/oder anderen der ersten und zweiten Abteile (2, 12) erzeugten Überdruck erfolgt.

3. Vorrichtung (1) nach Anspruch 1 oder 2, **dadurch gekennzeichnet, dass** die Volumenreduzierung des zusammendrückbaren Elements (20) sich mindestens durch eine Reduzierung der Oberfläche eines Querschnitts zur Achse des Durchlasses (13) des elastisch zusammendrückbaren Elements (20) äußert.

4. Vorrichtung (1) nach Anspruch 2 oder 3, **dadurch gekennzeichnet, dass** sie so konfiguriert ist, dass der Übergang des ersten Trennelements (20) von der ersten in die zweite Stellung durch einen Überdruck entsteht, der im ersten Abteil (9) erzeugt wird, wenn dieses sich unter dem zweiten (12) befindet, wobei die Höhe des ersten Produkts im ersten Abteil (9) so ist, dass der Übergang von der ersten in die zweite Stellung erfolgt, ehe das erste Produkt mit dem ersten Trennelement (20) in Kontakt kommt.

5. Vorrichtung (1) nach einem der Ansprüche 1 bis 4, **dadurch gekennzeichnet, dass** das elastisch zusammendrückbare Element (20) eine Außenfläche aufweist, die zumindest zum Teil undurchlässig ist.

6. Vorrichtung (1) nach Anspruch 5, **dadurch gekennzeichnet, dass** das elastisch zusammendrückbare Element (20) zumindest zum Teil aus einem zellenförmigen Werkstoff mit geschlossenen Zellen gebildet wird.

7. Vorrichtung (1) nach Anspruch 6, **dadurch gekennzeichnet, dass** der zellenförmige Werkstoff mit geschlossenen Zellen ein Polyethylen-, Polyester- oder Polyurethanschaumstoff ist.

8. Vorrichtung (1) nach Anspruch 2 und einem der Ansprüche 3 bis 7, **dadurch gekennzeichnet, dass** das erste Trennelement (20) in der zweiten Stellung an der Oberfläche des Gemischs schwimmt.

9. Vorrichtung (1) nach Anspruch 2 und einem der Ansprüche 3 bis 8, **dadurch gekennzeichnet, dass** das erste Trennelement (20) innerhalb eines Durchlasses (13) angeordnet ist, der zwischen dem ersten und dem zweiten Abteil ausgebildet ist, und vor dem Überdruck durch teilweises Zusammendrücken gemäß mindestens einer Richtung quer zum Durchlass in Kontakt mit einer den Durchlass begrenzenden Innenfläche in der ersten Stellung gehalten wird.

10. Vorrichtung (1) nach einem der Ansprüche 1 bis 9, **dadurch gekennzeichnet, dass** mindestens eine der das Abteil (9, 12) oder eines der Abteile begrenzenden Wände elastisch verformbar ist, um den Überdruck als Reaktion auf einen Druck erzeugen zu können, der seitlich oder axial auf die elastisch verformbare Wand ausgeübt wird.

11. Vorrichtung (1) nach einem der Ansprüche 1 bis 10, **dadurch gekennzeichnet, dass** mindestens ein Bereich (4) des Abteils (9, 12) oder eines der Abteile einen Faltenbalg bildet.

12. Vorrichtung (1) nach Anspruch 2 und einem der Ansprüche 3 bis 11, **dadurch gekennzeichnet, dass** das erste Abteil (9) von einem ersten Behälter (2) begrenzt wird, während das zweite Abteil (12) von einem zweiten Behälter (10) begrenzt wird, der auf den ersten insbesondere durch Schraubverbindung oder Einrasten montiert werden kann.

13. Vorrichtung (1) nach Anspruch 12, **dadurch gekennzeichnet, dass** der zweite Behälter (10) eine Öffnung (45) aufweist, die, wenn das erste Trennelement (20) in der ersten Stellung ist, durch das erste Trennelement (20) vom zweiten Produkt isoliert wird.

14. Vorrichtung (1) nach Anspruch 13, **dadurch gekennzeichnet, dass** die Öffnung (45) vor der Montage des zweiten Behälters auf den ersten lösbar von einem Verschlussmittel (30), insbesondere in Form eines Verschlussdeckels, speziell eines Schraubverschlussdeckels, verschlossen wird.

15. Vorrichtung (1) nach Anspruch 13 oder 14, **dadurch gekennzeichnet, dass** Mittel (14, 32) vorgesehen sind, um das erste Trennelement (20) vor der Montage des zweiten Behälters (10) auf den ersten (2) in ortsfester Stellung zu halten.

16. Vorrichtung (1) nach Anspruch 15, **dadurch gekennzeichnet, dass** die Blockierungsmittel bestehen aus:
i) einerseits einem Abschnitt (32) des Verschlussdeckels (30); und
ii) andererseits einem axialen Anschlag (14), der sich auf der dem Verschlussdeckel (30) entgegengesetzten Seite des ersten Trennelements (20) befindet.

17. Vorrichtung (1) nach Anspruch 2 und einem der Ansprüche 3 bis 16, **dadurch gekennzeichnet, dass** das zweite Abteil (12) von einem Element (10) begrenzt wird, das einen Auftragaufsatz für das Gemisch der Produkte bildet.

18. Vorrichtung (1) nach Anspruch 17, **dadurch gekennzeichnet, dass** das zweite Abteil mit einer Ausgabeöffnung (19) kommunizieren kann, die vor der Vermischung von einem Verschlusselement (40) insbesondere in Form eines abknickbaren Elements verschlossen wird.

19. Vorrichtung (1) nach Anspruch 2 und einem der Ansprüche 3 bis 18, **dadurch gekennzeichnet, dass** sie ein drittes Abteil (43) bildet, das zumindest zum Teil über dem zweiten (12) angeordnet werden kann und ein drittes Produkt enthält, wobei das erste, zweite und dritte Produkt paarweise vom ersten Trennelement (20) und von einem zweiten Trennelement (50) isoliert werden, wobei das erste und das zweite Trennelement (20, 50) je von einer ersten Stellung, in der sie das erste, zweite und dritte Produkt paarweise isolieren, in eine zweite Stellung übergehen können, in der die drei Produkte zusammengeführt werden, wobei der Übergang des ersten und zweiten Trennelements von der ersten in die zweite Stellung, bei deutlichem Druckausgleich zwischen den Abteilen, die sie isolieren, aufgrund einer Volumenreduzierung des ersten und zweiten Trennelements (20, 50) in allen Richtungen als Reaktion auf einen Überdruck erfolgt, der im Inneren des einen und/oder anderen ersten, zweiten und dritten Abteils (9, 12, 43) erzeugt wird.

20. Vorrichtung (1) nach Anspruch 2 und einem der Ansprüche 3 bis 19, **dadurch gekennzeichnet, dass** das (oder die) Produkt(e), das (die) in einem anderen (oder in anderen) Abteil(en) (12, 43) als demjenigen (9), in dem der Überdruck erzeugt wird, enthalten ist (sind), pulverförmig ist (sind).

21. Vorrichtung (1) zur bedarfsmäßigen Mischung von mindestens zwei Produkten, wobei die Vorrichtung ein erstes Abteil (9), das ein erstes Produkt enthält, und ein zweites Abteil (12) bildet, das zumindest zum Teil über dem ersten angeordnet werden kann und ein zweites Produkt enthält, wobei ein Trennelement (20) von einer ersten Stellung, in der es das erste Produkt vom zweiten isoliert, in eine zweite Stellung übergehen kann, in der das erste Produkt mit dem zweiten zusammengeführt wird, wobei die Vorrichtung so konfiguriert ist, dass der Übergang des Trennelements (20) von der ersten in die zweite Stellung aus einem Überdruck entsteht, der in dem einen oder anderen des ersten und zweiten Abteils erzeugt wird, **dadurch gekennzeichnet, dass** das Trennelement (20) sich bei seinem Übergang von der ersten in die zweite Stellung in Richtung des Abteils verschiebt, in dem der Überdruck erzeugt wird.

22. Verwendung einer Vorrichtung (1) nach einem der vorhergehenden Ansprüche zur Herstellung eines Gemischs, das dazu bestimmt ist, eine kosmetische Zusammensetzung, insbesondere zur Haarfärbung, zu bilden.
